# EUROPÄISCHE PATENTSCHRIFT

(11) **EP 3 340 393 B1**
(45) Veröffentlichungstag und Bekanntmachung des Hinweises auf die Patenterteilung: **10.03.2021**
(21) Anmeldenummer: 16386023.2
(22) Anmeldetag: 22.12.2016
(51) Int. Cl.: H01R 13/629

(54) **GEHÄUSEVERRIEGELUNG FÜR EINE ELEKTRISCHE STECKVERBINDUNG ZWISCHEN EINEM STECKER UND EINEM GEGENSTECKER, STECKER UND STECKVERBINDUNG**
HOUSING LOCK FOR AN ELECTRIC CONNECTION BETWEEN A CONNECTOR AND A COUNTERPART CONNECTOR, CONNECTOR, AND PLUG-IN CONNECTION
VERROUILLAGE DE BOÎTIER POUR UN CONNECTEUR ÉLECTRIQUE ENTRE UNE PRISE MÂLE ET UNE PRISE FEMELLE, PRISE MÂLE ET CONNECTEUR

(43) Veröffentlichungstag der Anmeldung: 27.06.2018
(73) Patentinhaber: TE Connectivity Germany GmbH, 64625 Bensheim (DE)
(72) Erfinder: Fischer, Carsten, 69115 Heidelberg (DE); Pamin, Rudolf, 63741 Aschaffenburg (DE); Mechteridis, Dimitrios, 68723 Offsersheim (DE); Puchner, Ronny, 64756 Mossautal (DE); L'Abbate, Carlo, 69469 Weinheim (DE)
(74) Vertreter: Grünecker Patent- und Rechtsanwälte PartG mbB

(56) Entgegenhaltungen:
- WO-A1-2004/015820
- WO-A1-2010/015888
- US-B1- 9 293 860

## Beschreibung

Die Erfindung betrifft einen Stecker umfassend eine Gehäuseverriegelung für eine elektrische Steckverbindung zwischen dem Stecker und einem Gegenstecker. Ferner betrifft die Erfindung eine Steckverbindung mit einem Stecker und einem Gegenstecker.

Bekannt sind zum Beispiel Gehäuseverriegelungen mit einem an einem Gehäuse des Steckers anbringbaren Schieber, wobei der Schieber im angebrachten Zustand entlang eines Verschiebewegs von einer Offenstellung, in der der Stecker relativ zu dem Gegenstecker beweglich ist, in eine Geschlossenstellung, in der der Stecker gegenüber dem Gegenstecker unbeweglich ist, überführbar ist, und mit einem Verriegelungselement, das in eine Verriegelungsstellung bewegbar ist, in der das Verriegelungselement den Schieber in der Geschlossenstellung hält, wobei das Verriegelungselement nur in die Verriegelungsstellung bewegt werden kann, wenn der Schieber in der Geschlossenstellung ist.

Aus der US 9 293 860 B1 ist ein Stecker bekannt, der mittels eines Schiebers mit einem Gegenstecker verbunden und an diesen heran gedrückt werden kann, wobei ein drehbares Gegenelement eine Bewegung des Schiebers in die Endposition mit einer hohen Kraft ermöglicht. Aus der WO 2010/015888 A1 ist eine Steckverbindung bekannt, bei der eine Hülse ein Anpressen eines Steckers an einen Gegenstecker verursacht.

Solche Gehäuseverriegelungen sind jedoch meist recht groß und wenig intuitiv zu benutzen.

Aufgabe der Erfindung ist es daher, eine Lösung bereitzustellen, bei der eine einfache Bedienung möglich ist und gleichzeitig der Platzbedarf gering ist.

Erfindungsgemäß wird dies dadurch gelöst, dass das Verriegelungselement durch eine Rotation in die Verriegelungsstellung bewegbar ist.

Eine solche Bewegung ist für den Benutzer einfacher und intuitiver durchzuführen. Ferner wird durch die Rotation Platz eingespart.

Die erfindungsgemäße Lösung kann mit den folgenden, jeweils für sich vorteilhaften Ausgestaltungen und Weiterentwicklungen weiter verbessert werden. Diese können je nach Anwendungsfall beliebig miteinander kombiniert oder weggelassen werden.

An dem Verriegelungselement kann eine Rotationsführung vorhanden sein, die einen Rotationspfad vorgibt. Da das Verriegelungselement zumindest teilweise und/oder in manchen Stellungen im Schieber angeordnet sein kann, kann auch der Schieber mindestens eine Rotationsführung aufweisen. Insbesondere kann eine solche Rotationsführung in einem Schieber angeordnet sein, um das Verriegelungselement möglichst platzsparend in dem Schieber unterzubringen.

Das Verriegelungselement kann in einer Montagestellung von dem Schieber lösbar und/oder mit diesem verbindbar sein. Dies erlaubt zum Beispiel eine separate Fertigung, die einfach sein kann. Das Verriegelungselement kann beispielsweise durch Einsetzen oder durch eine translatorische Bewegung mit dem Schieber verbunden werden, bzw. in den Schieber eingebracht werden. Dazu kann eine Einsetzöffnung in dem Schieber vorhanden sein, die zum Beispiel komplementär zum Verriegelungselement ist.

In einer Vorraststellung kann ein Anschlag des Verriegelungselementes an einem Anschlag des Schiebers anliegen, wenn der Schieber außerhalb der Geschlossenstellung ist. Dadurch kann effektiv verhindert werden, dass das Verriegelungselement in die Verriegelungsstellung bewegt wird, wenn der Schieber noch außerhalb der Geschlossenstellung ist. Zur Überführung des Verriegelungselementes in die Verriegelungsstellung kann der Eingriff zwischen den beiden Anschlägen gelöst werden. Dies kann automatisch geschehen, wenn der Schieber in die Geschlossenstellung überführt wird bzw. komplett in der Geschlossenstellung ist.

In der Vorraststellung und/oder in der Verriegelungsstellung und insbesondere außerhalb der Montagestellung kann das Verriegelungselement in dem oder von dem Schieber gehalten sein, sodass das Verriegelungselement nicht mehr verloren gehen kann. Insbesondere kann es unverlierbar in dem Schieber oder von dem Schieber gehalten sein.

Um eine möglichst einfache Bedienung zu erlauben, kann die Vorraststellung auf einem Bewegungspfad zwischen der Montagestellung und der Verriegelungsstellung liegen. Das Verriegelungselement kann dadurch auf einfache Weise mit einer durchgängigen Bewegung und/oder in einer einzigen Bewegungsrichtung von der Montagestellung in die Vorraststellung und anschließend in die Verriegelungsstellung gebracht werden. Die Endstellungen eines solchen Bewegungspfads können beispielsweise die Montagestellung und/oder die Verriegelungsstellung sein. Solche Endstellungen können durch Anschläge am Verriegelungselement und/oder am Schieber und/oder an anderen Elementen begrenzt sein, um ein Überdrehen zu vermeiden.

Das Verriegelungselement kann durch eine Rotation von der Montagestellung in die Vorraststellung und/oder von der Vorraststellung in die Verriegelungsstellung überführbar sein. Alternativ oder zusätzlich kann das Verriegelungselement durch eine Rotation von der Montagestellung in die Verriegelungsstellung überführbar sein. Der Bewegungspfad kann kreisliniensektorförmig verlaufen. Diese Ausgestaltungen ermöglichen eine leichte Bedienung und eine einfache Konstruktion durch kreisförmige oder kreissektorförmige Bewegungen und Elemente.

Der Anschlag des Verriegelungselementes und/oder der Anschlag des Schiebers kann an einem auslenkbaren Arm angeordnet sein, um eine möglichst einfache Konstruktion zu ermöglichen. Der auslenkbare Arm kann federnd oder elastisch auslenkbar sein. Beispielsweise kann er an einem Ende des Armes angeordnet sein. Der Arm kann zum Beispiel als Hebel oder Zunge mit einem länglichen Element, das an einem Ende gehalten ist und am anderen Ende frei beweglich ist, ausgestaltet sein. Alternativ kann auch eine Ausgestaltung als eine Lamelle von Vorteil sein, bei der ein längliches Element an zwei Enden gehalten ist. Der Anschlag kann beispielsweise zentral an einem brückenartigen Element angeordnet sein.

Eine Auslenkung kann in verschiedene Richtungen erfolgen, beispielsweise entlang einer Richtung, die senkrecht zu einer Rotationsachse verläuft, oder entlang einer Richtung, die parallel zu einer Rotationsachse verläuft. Vorteilhafterweise erfolgt die Auslenkung senkrecht zu einer Rotationsrichtung, beispielsweise entlang einer Richtung, die tangential zu einer Rotationsrichtung verläuft oder entlang einer Richtung die radial von einem Rotationszentrum weg oder radial zu einem Rotationszentrum hin verläuft.

Der Anschlag kann an einem Vorsprung angeordnet sein. Der Vorsprung kann insbesondere in einer Richtung des Verschiebewegs vorspringen. Ist der Vorsprung am Verriegelungselement angeordnet, so kann er in Richtung zum Gehäuse und/oder zum Schieber hin vorspringen. Ist der Anschlag an dem Schieber angeordnet, so kann er entsprechend zum Verriegelungselement hin und/oder vom Gehäuse weg vorspringen. Diese Ausgestaltungen ermöglichen es, dass ein auslenkbares Element, an dem der Schieber angebracht ist, nach dem Überwinden des Gegenanschlags durch Auslenken wieder in seine ursprüngliche Form zurückspringt und Beschädigungen durch weitere Auslenkungen vermieden werden. Ist das auslenkbare Element ein Arm, so kann der Arm also leicht L-förmig sein, wobei ein kurzer Schenkel mit dem Vorsprung und dem Anschlag an einem längeren Anschlag zur Auslenkung angebracht ist.

Alternativ oder zusätzlich kann ein Anschlag auch an einem anderen auslenkbaren Element, etwa einer Platte oder Ähnlichem angeordnet sein. Darüber hinaus kann der Anschlag aufgrund von Materialeigenschaften gummielastisch sein, d.h. kompressibel oder ähnliches.

Um die Rotation möglichst einfach und den Platzbedarf klein zu halten, kann die Rotationsachse durch das Verriegelungselement verlaufen. Besonders vorteilhaft ist dabei, wenn die Rotationsachse zentral durch das Verriegelungselement verläuft, da in diesem Fall der Platzbedarf minimal ist.

In einer vorteilhaften Ausgestaltung verläuft die Rotationsachse senkrecht zur Steckrichtung entlang der der Stecker und der Gegenstecker zusammengesteckt werden. Dies kann etwa die Bedienung erleichtern, da eine solche Ausgestaltung für eine leichte Zugänglichkeit des Verriegelungselementes sorgen kann. In einer alternativen Ausgestaltung kann die Rotationsachse auch parallel zur Steckrichtung verlaufen. Beispielsweise kann eine solche Ausgestaltung senkrecht zu Steckrichtung kompakter sein als eine andere Ausgestaltung.

Für eine besonders einfache Bedienung können der Schieber und/oder das Verriegelungselement Rastelemente aufweisen, mittels denen das Verriegelungselement in der Montagestellung, der Vorraststellung und/oder der Verriegelungsstellung verrastbar oder verrastet ist. Dies kann eine sichere Relativpositionierung der beiden Elemente ermöglichen. Ferner kann dadurch zum Beispiel dem Benutzer ein taktiles, optisches oder akustisches Feedback gegeben werden, dass eine bestimmte Stellung erreicht ist. Rastelemente können insbesondere Rastnoppen sein. Rastelemente müssen nicht notwendigerweise zu einer Verrastung führen, die nur durch Betätigung weiterer Elemente wieder lösbar ist, wie dies beispielsweise bei einer formschlüssigen Verrastung der Fall ist. Rastelemente können beispielsweise auch durch eine weitere Betätigung des verrasteten Elementes mit einer höheren Kraft aus der Raststellung bewegt werden, wie dies etwa bei hügelartigen Rastnoppen der Fall ist.

In einer vorteilhaften Ausgestaltung weisen der Schieber und/oder das Gehäuse Führungselemente zur Führung entlang des Verschiebewegs auf. Die Führungselemente können linear ausgestaltet sein, um eine leichte und einfache Bewegung zu erlauben. In einer besonders vorteilhaften Ausgestaltung verlaufen die Führungselemente senkrecht zu einer Steckrichtung zwischen Stecker und Gegenstecker, sodass beim Verschieben wenig oder gar keine Kräfte entlang der Steckrichtung aufgetreten. Alternativ zu einer linearen Führung können auch andere Verschiebewege möglich sein, etwa kurvige und/oder kreisförmige Verschiebewege. So kann der Schieber beispielsweise auch durch eine Rotationsbewegung oder eine Klappbewegung zum Gehäuse hin geschoben werden.

Der Schieber kann eine Andrückführung aufweisen, die den Gegenstecker automatisch an den Stecker andrückt, wenn der Schieber in die Geschlossenstellung überführt wird. Eine solche Andrückführung kann insbesondere schräg zu einer Steckrichtung und/oder schräg zu dem Verschiebeweg verlaufen. Eine Andrückführung für den Gegenstecker kann insbesondere schräg zu einer Führung für den Stecker verlaufen, sodass ein automatisches Zusammenführen erreicht wird. Die Andrückführung kann beispielsweise als Nut oder kanalartig ausgestaltet sein. Sie kann einseitig oder zweiseitig offen sein und insbesondere ein Durchbruch in einer Wand sein. Es kann sich um eine Kulissenführung handeln. Ein entsprechendes Gegenelements kann als Vorsprung ausgestaltet sein, etwa kopf- oder stiftförmig und innerhalb der Führung angeordnet sein.

Um eine besonders platzsparende Ausgestaltung zu ermöglichen, kann das Verriegelungselement als ein Flachkörper ausgebildet sein. Beispielsweise kann es teller-, platten-, oder münzförmig ausgestaltet sein. Es kann sich insbesondere um einen sehr kurzen Zylinder oder um einen oblaten Rotationsellipsoiden handeln, der gegebenenfalls noch nach außen hin vorspringende Elemente aufweist.

Das Verriegelungselement kann einen Krafteinleitungsabschnitt aufweisen, mit dem eine Kraft zum Drehen des Verriegelungselementes beispielsweise per Hand oder mit einer Maschine eingeleitet werden kann. In einer besonders vorteilhaften Ausgestaltung ist der Krafteinleitungsabschnitt gleichzeitig als ein Halteelement zum Halten des Verriegelungselementes ausgebildet. Ein Benutzer oder eine Maschine kann das Verriegelungselement dann besonders einfach am Halteelement halten, in den Schieber einführen und rotieren, ohne weitere Elemente greifen oder betätigen zu müssen.

Das Verriegelungselement kann Formschlusselemente für eine Verbindung mit dem Gehäuse und Formschlusselemente für eine Verbindung mit dem Schieber aufweisen. In der Verriegelungsstellung kann über diese Formschlusselemente eine Verbindung zwischen dem Gehäuse und dem Schieber über das Verriegelungselement hergestellt sein. Ein solcher Formschluss wirkt vorzugweise in oder entgegen eines Verschiebewegs. Formschlusselemente können Hinterschneidungen bezüglich des Verschiebewegs aufweisen.

Um eine möglichst einfache Bedienbarkeit zu ermöglichen, kann ein Verriegelungselement rotationssymmetrisch bezüglich der Rotationsrichtung sein. Dadurch kann zum Beispiel das Verriegelungselement in verschiedenen gleichberechtigten Rotationspositionen eingesetzt werden, sodass der Benutzer nicht mehr auf die richtige Orientierung achten muss. Eine Symmetrie bezüglich einer Vorderseite und einer Rückseite des Verriegelungselementes erlaubt eine weitere Vereinfachung des Bedienprozesses. Entsprechende Formschlusselemente können am Gehäuse und/oder am Schieber vorhanden sein. Die Formschlusselemente können gleichzeitig als Führungen ausgestaltet sein, etwa als Rotationsführungen.

Das Verriegelungselement kann in der Verriegelungsstellung fest verriegelt sein. Bei einer Überführung in die Verriegelungsstellung kann ein Rastelement das Verriegelungselement in der Verriegelungsstellung verrasten und ein Herausbewegen aus der Verriegelungsstellung nur durch ein gezieltes Auslenken eines Elementes quer zur Rotationsrichtung möglich sein. Dadurch kann die Sicherheit erhöht sein.

Ein erfindungsgemäßer Stecker umfasst ein Gehäuse und eine Gehäuseverriegelung.

Vorteilhafterweise weist der Stecker eine Entsperrvorrichtung auf, die den Anschlag des Schiebers und den Anschlag des Verriegelungselementes voneinander löst, wenn der Schieber in der Geschlossenstellung ist. Eine solche Entsperrvorrichtung kann schon an dem Schieber oder dem Sicherungselement vorhanden sein und/oder an einem Gehäuse des Steckers. Sie kann mindestens einen der Anschläge auslenken, beispielsweise in eine Richtung entgegen dem Verschiebeweg. Wenn der Schieber entlang des Verschiebewegs bewegt wird, kann die Entsperrvorrichtung dafür sorgen, dass einer der Anschläge stehen bleibt, während der andere mit dem Schieber weiter bewegt wird. Alternativ kann die Entsperrvorrichtung eine Auslenkung senkrecht oder schräg zum Verschiebeweg bewirken. Die Entsperrvorrichtung kann insbesondere einen Vorsprung oder eine Stufe umfassen. Insbesondere kann mindestens eine Schräge vorhanden sein, um beispielsweise eine seitliche Auslenkung zu ermöglichen.

Ein Anschlag des Verriegelungselementes kann in der Vorraststellung und in der Verriegelungsstellung des Verriegelungselements in der Geschlossenstellung des Schiebers außer Eingriff mit einem Anschlag des Schiebers sein, sodass das Verriegelungselement bewegbar ist. Mindestens einer der Anschläge kann außer Eingriff gedrückt oder ausgelenkt sein.

Eine erfindungsgemäße Steckverbindung umfasst einen Stecker und einen Gegenstecker.

In einer vorteilhaften Ausgestaltung kann das Verriegelungselement nur in die Verriegelungsstellung überführt werden, wenn der Gegenstecker mit dem Stecker verbunden ist. Dadurch kann ein erhöhtes Maß an Sicherheit erzielt werden. Beispielsweise kann verhindert werden, dass das Verriegelungselement in die Verriegelungsstellung gebracht wird, wenn der Schieber in der Geschlossenstellung ist, jedoch kein Gegenstecker am Stecker angebracht ist. Eine solche Verbindungssicherungsvorrichtung kann Teile umfassen, die am Stecker, am Gegenstecker, am Schieber und/oder am Verriegelungselement angebracht sind. Beispielsweise sind schon die oben erwähnten Sicherungsmechanismen auch für eine solche Sicherung möglich. Es können etwa Vorsprünge und Anschläge, die von den Vorsprüngen ausgelenkt werden, vorhanden sein.

Zwischen dem Schieber und dem Gehäuse können weitere Rastverbindungen vorhanden sein, die etwa einen Formschluss herstellen oder durch höhere Kräfte einfach gelöst werden können. Solche Rastverbindungen können dem Benutzer ein taktiles, optisches oder akustisches Feedback geben, dass der Schieber in der Geschlossenstellung ist. Ähnliche Rastverbindungen mit solchem Feedback können zwischen weiteren Elementen vorhanden sein.

Im Folgenden wird die Erfindung anhand vorteilhafter Ausgestaltungen mit Bezug auf die Zeichnungen beispielhaft näher erläutert. Die dabei dargestellten vorteilhaften Weiterentwicklungen und Ausgestaltungen sind jeweils voneinander unabhängig und können beliebig miteinander kombiniert werden, je nachdem, wie dies im Anwendungsfall notwendig ist.

Es zeigen:
- Fig. 1: eine schematische Perspektivansicht einer erfindungsgemäßen Gehäuseverriegelung zusammen mit weiteren Teilen eines Steckers und einem Gegenstecker;
- Fig. 2: eine schematische Perspektivansicht der Gehäuseverriegelung in einer Offenstellung und einer Montagestellung;
- Fig. 3: eine Frontalansicht der Offenstellung und der Montagestellung;
- Fig. 4: eine Frontalansicht in einer Offenstellung und einer Vorraststellung;
- Fig. 5: eine schematische Perspektivansicht einer Geschlossenstellung und einer Verriegelungsstellung;
- Fig. 6: eine Frontalansicht der Geschlossenstellung und der Verriegelungsstellung;
- Fig. 7: eine schematische Perspektivansicht des Verriegelungselements von vorn;
- Fig. 8: eine schematische Perspektivansicht des Verriegelungselementes von hinten;
- Fig. 9: ein Detail des Schiebers und des Verriegelungselementes in der Vorraststellung;
- Fig. 10: eine geschnittene, schematische Perspektivansicht des Schiebers, des Verriegelungselementes und des Gehäuses in der Vorraststellung;
- Fig. 11: eine geschnittene, schematische Perspektivansicht eines Steckers in der Geschlossenstellung und der Verriegelungsstellung;
- Fig. 12: eine Ansicht eines Verriegelungselementes zusammen mit dem Schieber in der Montagestellung.

In der Fig. 1 ist eine Steckverbindung 2 mit einem Stecker 3 und einem lediglich angedeuteten Gegenstecker 4 dargestellt.

Der Stecker 3 umfasst insbesondere ein Gehäuse 5, an dem eine Gehäuseverriegelung 1 angebracht werden kann.

Die Gehäuseverriegelung 1 umfasst einen Schieber 10 und ein Verriegelungselement 20.

Der Schieber 10 kann entlang eines Verschiebewegs 100 relativ zu dem Gehäuse 5 verschoben werden und teilweise in dieses eingeschoben werden. Das Verriegelungselement 20 kann durch eine Einsetzöffnung 17 in den Schieber 10 eingesetzt werden und dort entlang eines Bewegungspfads 200 rotiert werden. In der Fig. 1 ist eine Explosionsdarstellung gezeigt, die auch als eine Vormontageposition angesehen werden kann, in der die Gehäuseverriegelung 1 noch nicht mit dem Rest des Steckers 3 verbunden ist.

Der Stecker 3 kann entlang einer Steckrichtung 34 mit dem Gegenstecker 4 zusammengesteckt werden. Dies ist möglich, wenn der Schieber 10 nicht in einer Geschlossenstellung 12 ist.

In den Figuren 2 und 3 ist eine Offenstellung 11 des Schiebers 10 dargestellt, in der der Gegenstecker 4 mit dem Stecker 3 zusammengesteckt werden. Ausgehend von der Fig. 1 wurde der Schieber 10 teilweise in das Gehäuse 5 eingesteckt. Das Verriegelungselement 20 wurde durch die Einsetzöffnung 17 in den Schieber 10 eingesetzt und befindet sich nun in der Montagestellung 11. Durch eine Rotation des Verriegelungselementes 20 wird dieses in die in Fig. 4 gezeigte Vorraststellung 12 gebracht. In der Vorraststellung 12 ist das Verriegelungselement 20 in dem Schieber 10 drehbar gehalten und kann deshalb nicht mehr verloren gehen. Die Rotation erfolgt dabei entlang eines Bewegungspfads 200 des Verriegelungselementes 20. Das Verriegelungselement 20 rotiert dabei um eine Rotationsachse 32, die zentral durch das Verriegelungselement 20 verläuft. Der Schieber 10 kann sich dabei immer noch in der Offenstellung 11 befinden. Alternativ kann er sich auch schon in der Geschlossenstellung 12 befinden.

In der Vorraststellung 22 liegt ein Anschlag 25 des Verriegelungselementes 20 an einem Anschlag 15 des Schiebers an, siehe auch Fig. 9. Der Anschlag 25 des Verriegelungselementes 20 ist dabei am Ende 20a eines Armes 29 angeordnet, um eine leichte Auslenkung des Anschlages 25 zu ermöglichen. Wird der Schieber 10 nun in die Geschlossenstellung 12 überführt, indem er entlang des Verschiebewegs 100 bewegt wird, so lenkt eine Entsperrvorrichtung 70 mit einem Vorsprung 71, der sich am Gehäuse 5 befindet, den Arm 29 und den Anschlag 25 in einer Auslenkrichtung 290, die zur Rotationsachse 32 hin gerichtet und senkrecht zu dieser ist, aus und bringt damit den Anschlag 25 mit den Anschlag 15 außer Eingriff. Die Schräge 72 erleichtert dabei die Auslenkung. Dann kann das Verriegelungselement 20 entlang des Bewegungspfads 200 weiter rotiert werden. Formschlusselemente 209 sorgen in der dann erreichten Verriegelungsstellung 23 zusammen mit weiteren Formschlusselementen 210 für eine Verbindung zwischen dem Gehäuse 5 und dem Verriegelungselement 20 bzw. dem Verriegelungselement 20 und dem Schieber 10.

Das Verriegelungselement 20 lässt sich durch eine einfache und durchgängige Rotation von der Montagestellung 21 über die Vorraststellung 22 in die Verriegelungsstellung 23 bringen. Dabei ist ein Überführen in die Verriegelungsstellung 23 jedoch nur möglich, wenn der Schieber 10 in der Geschlossenstellung 12 ist. In dieser Geschlossenstellung 12 hält der Schieber 10 den Gegenstecker 4 am Stecker 3 fest.

Da der Anschlag 25 an einem zum Gehäuse 5 hin ragenden Vorsprung 28 des Arms 29 angeordnet ist, kann der Arm 29 und insbesondere dessen Ende 29a wieder in seine ursprüngliche Stellung zurückspringen, wenn der Vorsprung 28 nach der Rotation aus der Vorraststellung 22 heraus an dem Vorsprung 71 vorbei rotiert ist. Eine übermäßige Belastung des Arms 29 und ein Brechen sind dadurch verhindert. Der Arm 29 ist insgesamt etwa L-förmig mit einem langen Schenkel und einem kurzen Schenkel, der den Vorsprung 28 umfasst.

In den Figuren 5 und 6 ist die Geschlossenstellung 12 gezeigt, in der eine Relativbewegung zwischen dem Stecker 3 und dem Gegenstecker 4 nicht mehr möglich ist. Das Verriegelungselement 20 hält den Schieber 10 dabei in der Geschlossenstellung 12, da es sich in der Verriegelungsstellung 23 befindet, in der es mit dem Gehäuse 5 verriegelt ist.

Das Verriegelungselement 20 ist als Flachkörper 205 ausgebildet. Es ist etwa teller-, platten- oder münzförmig. Es hat eine Basis 220 in Form eines kurzen zylindrischen Stücks und zwei davon abstehende Flügel 230. An der Basis 220 und den Flügeln 230 liegende Flächen und Kanten dienen als Rotationsführungen 30 für die Rotation des Verriegelungselementes 20 im Schieber 10. Ein Anschlag 42, der am Ende eines Kanals 235 in einem Flügel 230 angeordnet ist, dient dazu, ein versehentliches Zurückbewegen in die Montagestellung 11, in der das Verriegelungselement 20 aus dem Schieber 10 herausfallen könnte, zu verhindern. Bei der Überführung von der Montagestellung 21 in die Vorraststellung 22 schnappt ein entsprechendes rampenartiges Gegenelement 241 am Schieber 10 hinter dem Anschlag 240 ein.

Um das Verriegelungselement 20 in der Vorraststellung 22 und der Verriegelungsstellung 23 leicht lösbar zu halten, verfügt das Verriegelungselement 20 über Rastelemente 60, die mit Einbuchtungen 62 im Schieber 10 zusammenwirken.

Der Schieber 10 weist eine Andrückführung 120 auf, die den Gegenstecker 4 automatisch an den Stecker 3 zieht, wenn der Schieber 10 in die Geschlossenstellung 12 überführt wird. Die Andrückführung 120 umfasst eine schräg verlaufende Nut 121, die eine Kulisse 122 für ein entsprechendes Gegenelement am Gegenstecker 4 bildet. Führungselemente 110 führen dabei den Schieber 10 relativ zum Stecker 3 senkrecht zur Steckrichtung 34 und damit schräg zur Andrückführung 120.

Das Verriegelungselement 20 weist ferner einen Krafteinleitungsabschnitt 207 auf, der hier als Leiste ausgebildet ist und dazu dient, die für die Rotation notwendige Kraft in das Verriegelungselement 20 einzuleiten. Der Krafteinleitungsabschnitt 207 hat gleichzeitig eine Doppelfunktion und dient auch noch als Halteelement 208, mit dem das Verriegelungselement 20 bei der Montage gehalten werden kann.

Rastverbindungen 80 sind z.B. zwischen dem Schieber 10 und dem Gehäuse 5 angebracht und können neben einer Verrastung der beiden auch dazu dienen, dem Benutzer das Erreichen der korrekten Position taktil, akustisch oder optisch etwa durch Klicken anzuzeigen. Solche Rastverbindungen 80 können auch zwischen weiteren Elementen bestehen.

In einer nicht gezeigten Ausführungsform könnten die beiden Flügel 230 auch gleich ausgebildet sein, um ein Einsetzen in einer beliebigen Rotationsposition zu ermöglichen. Ferner könnten auch die Vorderseite und die Rückseite des Verriegelungselementes 20 symmetrisch zueinander ausgebildet sein, um ein noch leichteres Einsetzen zu ermöglichen. Dazu könnten die Formschlusselemente 209 als Krafteinleitungsabschnitt 207 und als Halteelemente 208 genutzt werden.

### Bezugszeichen

- 1: Gehäuseverriegelung
- 2: Steckverbindung
- 3: Stecker
- 4: Gegenstecker
- 5: Gehäuse
- 10: Schieber
- 11: Offenstellung
- 12: Geschlossenstellung
- 15: Anschlag Schieber
- 17: Einsetzöffnung
- 20: Verriegelungselement
- 21: Montagestellung
- 22: Vorraststellung
- 23: Verriegelungsstellung
- 25: Anschlag Verriegelungselement
- 28: Vorsprung Arm
- 29: Arm
- 29a: Ende des Arms
- 30: Rotationsführung
- 31: Rotationsrichtung
- 32: Rotationsachse
- 34: Steckrichtung
- 60: Rastelement
- 61: Rastnoppen
- 62: Einbuchtung
- 70: Entsperrvorrichtung
- 71: Vorsprung
- 72: Schräge
- 80: Rastverbindungen
- 100: Verschiebeweg
- 110: Führungselemente Verschiebeweg
- 120: Andrückführung
- 121: Nut
- 122: Kulisse
- 200: Bewegungspfad
- 205: Flachkörper
- 207: Krafteinleitungsabschnitt
- 208: Halteelement
- 209: Formschlusselement Gehäuse Verriegelungselement
- 210: Formschlusselement Schieber Verriegelungselement
- 220: Basis
- 230: Flügel
- 235: Kanal
- 240: Anschlag
- 241: Gegenelement
- 290: Auslenkrichtung Arm

## Patentansprüche

1. Stecker (3) umfassend eine Gehäuseverriegelung (1) für eine elektrische Steckverbindung (2) zwischen dem Stecker (3) und einem Gegenstecker (4), umfassend einen an einem Gehäuse (4) des Steckers (3) anbringbaren Schieber (10), wobei der Schieber (10) im angebrachten Zustand entlang eines Verschiebewegs (100) von einer Offenstellung (11), in der der Stecker (3) relativ zu dem Gegenstecker (4) beweglich ist, in eine Geschlossenstellung (12), in der der Stecker (3) gegenüber dem Gegenstecker (4) unbeweglich ist, überführbar ist, wobei die Gehäuseverriegelung (1) ein Verriegelungselement (20) umfasst, das in eine Verriegelungsstellung (23) bewegbar ist, in der das Verriegelungselement (20) den Schieber (10) in der Geschlossenstellung (12) hält, **dadurch gekennzeichnet, dass** das Verriegelungselement (20) nur in die Verriegelungsstellung (23) bewegt werden kann, wenn der Schieber (10) in der Geschlossenstellung (12) ist,
wobei das Verriegelungselement (20) durch eine Rotation in die Verriegelungsstellung (23) bewegbar ist.

2. Stecker (3) nach Anspruch 1, wobei das Verriegelungselement (20) in einer Montagestellung (21) von dem Schieber (10) lösbar und/oder mit diesem verbindbar ist.

3. Stecker (3) nach einem der Ansprüche 1 oder 2, wobei in einer Vorraststellung (2) ein Anschlag (25) des Verriegelungselementes (20) an einem Anschlag (15) des Schiebers (10) anliegt, wenn der Schieber (10) außerhalb der Geschlossenstellung (12) ist.

4. Stecker (3)) nach einem der Ansprüche 1 bis 3, wobei in der Vorraststellung (22) das Verriegelungselement (20) in dem Schieber (10) gehalten ist.

5. Stecker (3) nach einem der Ansprüche 1 bis 4, wobei die Vorraststellung (22) auf einem Bewegungspfad (200) zwischen der Montagestellung (21) und der Verriegelungsstellung (23) liegt.

6. Stecker (3) nach einem der Ansprüche 1 bis 5, wobei das Verriegelungselement (20) durch eine Rotation von der Montagestellung (21) in die Vorraststellung (22) und/oder von der Vorraststellung (22) in die Verriegelungsstellung (23) überführbar ist.

7. Stecker (3) nach einem der Ansprüche 3 bis 6, wobei der Anschlag (25) des Verriegelungselements (20) und/oder der Anschlag (15) des Schiebers (10) an einem auslenkbaren Arm (29) angeordnet sind.

8. Stecker (3) nach einem der Ansprüche 1 bis 7, wobei eine Rotationsachse (32) der Rotation in die Verriegelungsstellung (23) durch das Verriegelungselement (20) verläuft.

9. Stecker (3) nach einem der Ansprüche 1 bis 8, wobei der Schieber (10) und/oder das Verriegelungselement (20) Rastelemente (61, 62) aufweisen, mittels denen das Verriegelungselement (20) in der Montagestellung (21), der Vorraststellung (22) und/oder der Verriegelungsstellung (23) verrastet ist.

10. Stecker (3) nach einem der Ansprüche 1 bis 9, wobei der Schieber (10) eine Andrückführung (120) aufweist, die den Gegenstecker (4) automatisch an den Stecker (3) andrückt, wenn der Schieber (10) in die Geschlossenstellung (12) überführt wird.

11. Stecker (3) nach einem der Ansprüche 1 bis 10, wobei das Verriegelungselement (20) als ein Flachkörper (205) ausgebildet ist.

12. Stecker (3) nach einem der Ansprüche 1 bis 11, wobei in der Verriegelungsstellung (23) mit Formschlusselementen (209, 210) eine Verbindung zwischen dem Gehäuse (5) und dem Schieber (10) über das Verriegelungselement (20) hergestellt ist.

13. Stecker (3) nach einem der Ansprüche 1 bis 12, wobei der Stecker eine Entsperrvorrichtung (70) aufweist, die den Anschlag (15) des Schiebers (10) und den Anschlag (25) des Verriegelungselements (20) voneinander löst, wenn der Schieber (10) in der Geschlossenstellung (12) ist.

14. Stecker (3) nach Anspruch 13, wobei der Anschlag (25) des Verriegelungselements (20) in der Vorraststellung (22) und in der Verriegelungsstellung (23) des Verriegelungselements (20) in der Geschlossenstellung (12) des Schiebers (10) außer Eingriff mit einem Anschlag (15) des Schiebers (10) ist.

15. Steckverbindung (2), umfassend einen Stecker (3) nach einem der Ansprüche 1 bis 14 und einen Gegenstecker (4).

## Claims

1. A plug connector (3) comprising a housing latch (1) for an electrical plug connection (2) between the plug connector (3) and a mating plug connector (4), comprising
a slider (10) attachable to a housing (4) of the plug (3), wherein the slider (10), in the attached state, can be moved along a displacement path (100) from an open position (11), in which the plug connector (3) is movable relative to the mating plug connector (4), into a closed position (12), in which the plug connector (3) is fixed relative to the mating plug connector (4), wherein the housing latch (1) comprises a latching member (20) which is movable into a locked position (23) in which the latching member (20) holds the slider (10) in the closed position (12), **characterised in that** the latching member (20) can only be moved into the locking position (23) when the slider (10) is in the closed position (12),
wherein the latching member (20) is movable into the locking position (23) by rotation.

2. The plug connector (3) according to claim 1, wherein the latching member (20) is detachable from and/or attachable to the slider (10) in an assembly position (21).

3. The plug connector (3) according to any one of claims 1 or 2, wherein in a pre-locking position (2) a stop (25) of the latching member (20) abuts against a stop (15) of the slider (10) when the slider (10) is not in the closed position (12).

4. The plug connector (3) according to any one of claims 1 to 3, wherein in the pre-locking position (22) the latching member (20) is retained in the slider (10).

5. The plug connector (3) according to any one of claims 1 to 4, wherein the pre-locking position (22) is located on a path of movement (200) between the assembly position (21) and the locking position (23).

6. The plug connector (3) according to any one of claims 1 to 5, wherein the latching member (20) can be transferred from the assembly position (21) to the pre-locking position (22) and/or from the pre-locking position (22) to the locking position (23) by rotation.

7. The plug connector (3) according to any one of claims 3 to 6, wherein the stop (25) of the latching member (20) and/or the stop (15) of the slider (10) are arranged on a deflectable arm (29).

8. The plug connector (3) according to any one of claims 1 to 7, wherein a rotational axis (32) of the rotation into the locking position (23) extends through the latching member (20).

9. The plug connector (3) according to any one of claims 1 to 8, wherein the slider (10) and/or the latching member (20) include locking elements (61, 62) by means of which the latching member (20) is locked in the assembly position (21), the pre-locking position (22) and/or the locking position (23).

10. The plug connector (3) according to any one of claims 1 to 9, wherein the slider (10) comprises a press-on guide (120) which automatically presses the mating plug connector (4) against the plug connector (3) when the slider (10) is transferred into the closed position (12).

11. The plug connector (3) according to any one of claims 1 to 10, wherein the latching member (20) is formed as a flat body (205).

12. The plug connector (3) according to any one of claims 1 to 11, wherein, in the locking position (23), a connection between the housing (5) and the slider (10) via the latching member (20) is established by means of positive engagement elements (209, 210).

13. The plug connector (3) according to any one of claims 1 to 12, wherein the plug connector comprises an unlocking device (70) that disengages the stop (15) of the slider (10) and the stop (25) of the latching member (20) from each other when the slider (10) is in the closed position (12).

14. The plug connector (3) according to claim 13, wherein the stop (25) of the latching member (20) is out of engagement with a stop (15) of the slider (10) in the pre-locking position (22) and in the locked position (23) of the latching member (20) in the closed position (12) of the slider (10).

15. Plug-in connection (2) comprising a plug connector (3) according to any one of claims 1 to 14 and a mating plug connector (4).

## Revendications

1. Connecteur (3) comportant un verrouillage de boîtier (1) pour une connexion électrique enfichable (2) entre le connecteur (3) et un contre-connecteur (4) comportant une glissière (10) montable sur un boîtier (4) du connecteur (3), dans lequel la glissière (10), à l'état monté, peut être transférée le long d'un chemin de déplacement (100) d'une position ouverte (11), dans laquelle le connecteur (3) est mobile par rapport au contre-connecteur (4), à une position fermée (12), dans laquelle le connecteur (3) est immobile par rapport au contre-connecteur (4), dans lequel le verrouillage de boîtier (1) comporte un élément de verrouillage (20) qui est mobile dans une position de verrouillage (23) dans laquelle l'élément de verrouillage (20) maintient la glissière (10) dans la position fermée (12),
**caractérisé en ce que** l'élément de verrouillage (20) ne peut être déplacé que dans la position de verrouillage (23) quand la glissière (10) se trouve dans la position fermée (12),
où l'élément de verrouillage (20) est mobile par une rotation en position de verrouillage (23).

2. Connecteur (3) selon la revendication 1, dans lequel, en position de montage (21), l'élément de verrouillage (20) est déconnectable de la glissière (10) et/ou connectable à celle-ci.

3. Connecteur (3) selon l'une des revendications 1 et 2, dans lequel, dans une position de préencliquetage (2), une butée (25) de l'élément de verrouillage (20) vient en contact avec une butée (15) de la glissière (10) quand la glissière (10) se trouve hors de la position fermée (12).

4. Connecteur (3) selon l'une des revendications 1 à 3, dans lequel, dans la position de préencliquetage (22), l'élément de verrouillage (20) est maintenu dans la glissière (10).

5. Connecteur (3) selon l'une des revendications 1 à 4, dans lequel la position de préencliquetage (22) se trouve sur un chemin de déplacement (200) entre la position de montage (21) et la position de verrouillage (23).

6. Connecteur (3) selon l'une des revendications 1 à 5, dans lequel l'élément de verrouillage (20) est transférable par une rotation de la position de montage (21) à la position de préencliquetage (22) et/ou de la position de préencliquetage (22) à la position de verrouillage (23).

7. Connecteur (3) selon l'une des revendications 3 à 6, dans lequel la butée (25) de l'élément de verrouillage (20) et/ou la butée (15) de la glissière (10) est agencée sur un bras déflexion (29).

8. Connecteur (3) selon l'une des revendications 1 à 7, dans lequel un axe de rotation (32) pour la rotation en position de verrouillage (23) passe par l'élément de verrouillage (20).

9. Connecteur (3) selon l'une des revendications 1 à 8, dans lequel la glissière (10) et/ou l'élément de verrouillage (20) comporte des éléments d'encliquetage (61, 62), au moyen desquels l'élément de verrouillage (20) est encliqueté dans la position de montage (21), la position de préencliquetage (22) et/ou la position de verrouillage (23) .

10. Connecteur (3) selon l'une des revendications 1 à 9, dans lequel la glissière (10) comporte un guide de poussée (120) qui pousse automatiquement le contre-connecteur (4) contre le connecteur (3) quand la glissière (10) est transférée en position fermée (12).

11. Connecteur (3) selon l'une des revendications 1 à 10, dans lequel l'élément de verrouillage (20) est constitué comme un corps plat (205).

12. Connecteur (3) selon l'une des revendications 1 à 11, dans lequel, dans la position de verrouillage (23), une connexion est établie avec des éléments de verrouillage mécanique (209, 210) entre le boîtier (5) et la glissière (10) via l'élément de verrouillage (20).

13. Connecteur (3) selon l'une des revendications 1 à 12, dans lequel le connecteur comporte un dispositif de déverrouillage (70) qui libère mutuellement la butée (15) de la glissière (10) et la butée (25) de l'élément de verrouillage (20) quand la glissière (10) se trouve dans la position fermée (12).

14. Connecteur (3) selon la revendication 13, dans lequel la butée (25) de l'élément de verrouillage (20) en position de préencliquetage (22) et en position de verrouillage (23) de l'élément de verrouillage (20) est désengagée d'une butée (15) de la glissière (10) en position fermée (12) de la glissière (10).

15. Connexion enfichable (2) comportant un connecteur (3) selon l'une des revendications 1 à 14 et un contre-connecteur (4).
